# FASCICULE DE BREVET EUROPEEN

(11) **EP 2 406 435 B1**
(45) Date de publication et mention de la délivrance du brevet: **04.12.2013**
(21) Numéro de dépôt: 10708553.2
(22) Date de dépôt: 15.03.2010
(51) Int. Cl.: E02D 29/02

(54) **ELEMENTS DU TYPE GABIONS POUR LA REALISATION DE CONSTRUCTIONS TELS QUE DES MURS, DES MERLONS OU SIMILAIRES**
GABIONE ZUR VERWENDUNG IN BÖSCHUNGSSICHERUNGEN
GABIONS FOR USE IN RETAINING WALLS

(30) Priorité: 13.03.2009 FR 0951618
(43) Date de publication de la demande: 18.01.2012
(73) Titulaire: Inoxys S.a, 4732 Petange (LU)
(72) Inventeur: CHAMOUX, Thierry, L-4732 Petange (LU)
(74) Mandataire: Thivillier, Patrick
(86) Numéro de dépôt international: PCT/EP2010/053312
(87) Numéro de publication internationale: WO 2010/103128

(56) Documents cités:
- DE-A1- 4 329 370
- FR-A1- 2 739 881
- GB-A- 2 438 204
- GB-A- 2 440 449
- US-A1- 2008 264 546

## Description

### DOMAINE DE L'INVENTION

La présente invention concerne un gabion composé de panneaux de treillis métalliques aptes à être assemblés pour former un caisson en vue de recevoir une masse de matériaux de remblai tels que des galets, des fragments de pierre naturelle, etc...pour la réalisation de murs, de murs de soutènement, de merlons, de murets décoratifs, de murs anti-bruit ou tout autre travaux de génie civile similaires.

### ARRIERE PLAN DE L'INVENTION

Il est bien connu des éléments préfabriqués, couramment appelés gabions, pour la réalisation de murs, de murs de soutènement, de merlons, de murets décoratifs utilisés par les paysagistes notamment, de murs antibruit dans le domaine des écrans acoustiques ou similaires.

Ces gabions se présentent généralement sous la forme de panneaux en treillis métalliques, qui constituent les parois verticales, le fond et le couvercle, lesdits panneaux étant assemblés les uns aux autres au moyen de spirales métalliques. Lesdits gabions ont usuellement une forme sensiblement parallélépipédique ; toutefois, ils peuvent avoir une forme quelconque. Ces gabions sont usuellement mis en forme et remplis de matériaux de remblai tels que des galets, des fragments de pierre naturelle, etc... sur le lieu de leur utilisation. Cependant, ils peuvent également être pré-montés et remplis de remblais sur un chantier puis transportés sur leur lieu d'utilisation. Les matériaux de remblais présentent des dimensions supérieures aux dimensions de mailles des panneaux de treillis.

Accessoirement, ces gabions comportent un feutre géotextile positionné sur la face intérieure des panneaux de treillis afin de permettre l'utilisation de matériaux de remblais dont les dimensions sont inférieures aux dimensions des mailles des panneaux de treillis, mais supérieures aux dimensions de mailles du feutre géotextile.

De tels gabions sont décris notamment dans le brevet français FR 788 004. Le gabion présente une forme parallélépipédique et comporte une armature en treillis métallique auquel la forme désirée est obtenue par pliage. La paroi intérieure de l'armature en treillis métallique est recouverte d'un garnissage, tel qu'un lattis de roseaux par exemple, apte à empêcher le passage à travers les mailles du treillis métallique de matériaux présentant un calibrage inférieur à celui desdites mailles.

Par ailleurs, d'autres gabions similaires sont notamment décrits dans les demandes de brevet français FR 2 862 670, FR 2 907 480 et FR 2 917 104, dans la demande de brevet anglais GB 2 334 739, dans la demande de brevet européen EP 0 197 000, dans la demande de brevet allemand DE 4032966 et dans les demandes de brevet international WO 9633314 et WO 9012160 notamment.

Le document US 2008/0264546 décrit également un gabion composé de panneaux en treillis métalliques assemblés deux à deux par soudage pour former un caisson en vue de recevoir une masse de matériaux de filtrage et/ou de décontamination tels que des sédiments propres, du limon fin, du sable et des matériaux de lestage tels que des fragments de pierre naturelle et/ou des galets. Le gabion comporte une poche parallélépipédique obtenue dans du tissu géotextile, c'est-à-dire un tissu perméable, dans lequel sont positionnés les matériaux de filtration et les matériaux de lestage. De préférence, le tissu géotextile comporte des matériaux réactifs afin de capter des polluants.

Le montage de ce type de gabion est particulièrement long grevant ainsi les coûts de construction des réalisations de génie civile utilisant ces gabions.

Afin de remédier à ces inconvénients, on a déjà imaginé des gabions pré-assemblés procurant une mise en place rapide. C'est le cas par exemple des gabions décrits dans les brevets américains US 5,333,970 et US 5,472,297. Lesdits gabions sont constitués de panneaux de chantier en treillis ouvert reliés bords à bords en pouvant pivoter et repliés l'un sur l'autre à la manière d'un concertina. Les parois latérales sont reliées par des panneaux de cloison, les parois latérales étant aptes à pivoter par rapport aux panneaux de cloison. Les gabions forment ainsi une structure adaptée pour être montée sur un chantier en la déployant au moyen d'une corde souple de telle manière que la structure déployée forme une série de gabions aptes à être remplis par des matériaux de remblais. De manière avantageuse, les gabions comportent un feutre géotextile solidarisé sur la face intérieure des panneaux afin de permettre un remplissage avec un matériau dont les dimensions sont inférieures aux dimensions des mailles des panneaux.

Ce type de structure de gabions présentent l'inconvénient, outre d'être particulièrement onéreuse de part la complexité de l'assemblage, de ne pas procurer une modularité suffisante pour réaliser à façon des travaux de génie civile.

### BREVE DESCRIPTION DE L'INVENTION

L'un des buts de l'invention est donc de remédier à ces inconvénients en proposant un gabion composé de panneaux de treillis métalliques de conception simple, peu onéreuse, et permettant un montage rapide et aisé soit sur le lieu de leur utilisation soit sur un chantier ainsi qu'une manutention aisée à vide et/ou rempli de remblai.

A cet effet et conformément à l'invention, il est proposé un gabion composé de panneaux en treillis métalliques aptes à être assemblés pour former un caisson en vue de recevoir une masse de matériaux de remblai tels que des galets, des fragments de pierre naturelle, de morceaux de bois ou similaires et/ou d'un mélange de ces matériaux ; ledit gabion est remarquable en ce qu'il comporte au moins une poche souple étanche munie de moyens de préhension et apte à être introduite entre les panneaux assemblés.

Ladite poche souple présente une forme sensiblement parallélépipédique comportant un fond, quatre parois verticales latérales et au moins deux anses s'étendant depuis le bord supérieur de deux parois latérales opposées.

Accessoirement, la poche souple comporte une paroi supérieure munie de moyens d'ouverture et de fermeture.

De manière particulièrement avantageuse, ladite poche souple est obtenue dans un matériau chimiquement inerte et/ou résistant à l'abrasion et/ou présentant une résistance aux fortes températures.

Ladite poche souple est, de préférence, obtenue dans un matériau comportant au moins un composant choisi parmi la liste suivante : silicone, nitrile, vinyle, plastique, polyuréthane, polymère perfluoré ou leurs combinaisons.

Par ailleurs, ledit gabion comprend au moins trois panneaux en treillis métalliques constitués de fils métalliques horizontaux et verticaux dont les extrémités libres respectives sont recourbées pour former des anneaux aptes à recevoir une tige métallique pour assembler deux panneaux adjacents.

Chaque anneau s'étend dans un plan perpendiculaire au plan du panneau et les anneaux d'un même bord d'un panneau sont coaxiaux.

De préférence, ledit gabion comporte au moins quatre panneaux verticaux assemblés deux à deux pour former un parallélépipède.

De manière avantageuse, les panneaux en treillis métallique et/ou la tige sont recouverts d'une couche de revêtement chimiquement inerte et/ou résistant à l'abrasion et/ou présentant une résistance aux fortes températures.

Ladite couche de revêtement chimiquement inerte est obtenue dans un matériau comportant au moins un composant choisi parmi la liste suivante : silicone, nitrile, vinyle, plastique, polyuréthane, polymère perfluoré ou leurs combinaisons.

Par ailleurs, au moins deux panneaux opposés comportent le long de leurs bords inférieurs respectifs au moins deux arceaux en forme de U, les extrémités des branches du U étant solidaires du treillis métallique horizontal inférieur dudit panneau et lesdits arceaux s'étendant dans le même plan que ledit panneau.

De préférence, chaque panneau comporte le long de son bord inférieur trois arceaux en forme de U, un arceau central s'étendant dans la partie médiane dudit bord inférieur et deux arceaux périphériques s'étendant de part et d'autre de l'arceau central à proximité des bords latéraux du panneau.

Accessoirement, ledit gabion comporte au moins un panneau rigide dit de coffrage apte à être solidarisé à l'extrémité supérieure d'au moins un panneau de treillis métallique de telle manière qu'il s'étende dans le prolongement de ce dernier.

Ledit panneau de coffrage est plié le long de son bord longitudinal inférieur pour former une aile dans laquelle sont formées des lumières rectangulaires transversales, les anneaux des extrémités libres supérieures des treillis verticaux étant aptes à passer à travers lesdites lumières.

### BREVE DESCRIPTION DES DESSINS

D'autres avantages et caractéristiques ressortiront mieux de la description qui va suivre de plusieurs variantes d'exécution, données à titre d'exemples non limitatifs, du gabion conforme à l'invention, en référence aux dessins annexés, sur lesquels :
- la figure 1 est une vue en perspective éclatée d'un gabion conforme à l'invention,
- la figure 2 est une vue en perspective du gabion suivant l'invention représenté sur la figure 1,
- la figure 3 est une vue en perspective d'un assemblage de gabions conformes à l'invention,
- la figure 4 est une vue en perspective d'un assemblage de gabions conformes à l'invention munis de panneaux de coffrage pour la réalisation d'une dalle,
- la figure 5 est une vue en perspective d'une variante d'exécution du gabion conforme à l'invention,
- la figure 6 est une vue en perspective d'une autre variante d'exécution du gabion conforme à l'invention
- la figure 7 est une vue en perspective d'une autre variante d'exécution d'un assemblage de gabions conformes à l'invention particulièrement destiné à la réalisation de structures stabilisées ou de murs antibruit,
- la figure 8 est une vue en perspective d'une dernière variante d'exécution d'un assemble de gabions conformes à l'invention,
- la figure 9 est une vue en perspective d'une variante d'exécution du gabion suivant l'invention,
- la figure 10 est une vue en perspective d'un détail de la variante d'exécution du gabion suivant l'invention représentée sur la figure 9,
- la figure 11 est une vue en perspective d'une variante d'exécution d'un panneau en treillis métallique du gabion suivant l'invention,
- la figure 12 est une vue en perspective d'une autre variante d'exécution d'un panneau en treillis métallique du gabion suivant l'invention,
- la figure 13 est une vue en perspective partielle de gabions obtenus par l'assemblage de panneaux en treillis métallique représentés sur la figure 12,
- la figure 14 est une vue de dessus schématique des gabions représentés sur la figure 13,
- la figure 15 est une vue en perspective d'une pièce en tissu géotextile habillant un panneau en treillis métallique du gabion conforme à l'invention,
- la figure 16 est une vue en élévation d'un empilage de gabions munis de pièces en tissu géotextile représenté sur la figure 15,
- la figure 17 est une vue en élévation d'un détail de l'empilage de gabions représenté sur la figure 16,
- la figure 18 est une vue en perspective d'une dernière variante d'exécution d'un panneau en treillis métallique d'un gabion conforme à l'invention,
- la figure 19 est une vue en coupe de la variante d'exécution d'un panneau en treillis métallique d'un gabion suivant l'invention, tel que représenté sur la figure 18, dans un voile en béton,
- la figure 20 est une vue de côté d'une variante d'exécution d'une tige métallique permettant l'assemblage de deux panneaux en treillis métalliques adjacents de gabions conformes à l'invention,
- la figure 21 est une vue de côté de l'assemblage de deux panneaux en treillis métalliques de gabions conformes à l'invention au moyen de la tige métallique représentée sur la figure 20,
- la figure 22 est une vue de côté d'une variante d'exécution d'une tige métallique permettant l'assemblage de deux panneaux en treillis métalliques adjacents de gabions conformes à l'invention,
- la figure 23 est une vue de côté d'une autre variante d'exécution d'une tige métallique permettant l'assemblage de deux panneaux en treillis métalliques adjacents de gabions conformes à l'invention.

### DESCRIPTION DETAILLEE DE L'INVENTION

On décrira ci-après, à titre d'exemple non limitatif, un gabion particulièrement destiné à la réalisation de travaux de génie civile tels que la réalisation de merlons, avec ou sans dalle, de murs anti-bruit, de murets décoratifs, etc... ; Toutefois, il est bien évident que le gabion suivant l'invention pourra également être utilisé pour la manutention de produits bruts ou manufacturés sans pour autant sortir du cadre de l'invention.

En référence à la figure 1, le gabion suivant l'invention est constitué de quatre panneaux plans rectangulaires 1 en treillis métalliques. Chaque panneau vertical 1 en treillis métallique est constitué de fils métalliques horizontaux 2 et verticaux 3 dont les extrémités libres respectives sont recourbées pour former des anneaux 4. Chaque anneau 4 s'étend dans un plan perpendiculaire au plan du panneau et les anneaux 4 d'un même bord d'un panneau 1 sont coaxiaux. Lesdits anneaux 4 sont aptes à recevoir une tige métallique 5, de section circulaire, pour assembler deux panneaux 1 adjacents. Par exemple, les mailles des panneaux 1 en treillis métallique présentent des dimensions de 10cm x 10cm ou de 5cm x 5cm.

Lesdits anneaux 4 sont de préférence fermés et présentent une forme globalement circulaire ainsi qu'un diamètre intérieur tout juste inférieur au diamètre externe de la tige 5.

Toutefois, il est bien évident que les anneaux 4 pourront présenter une forme quelconque et que les tiges 5 pourront présenter une section de forme correspondante sans pour autant sortir du cadre de l'invention.

L'extrémité supérieure de chaque tige 5 est avantageusement recourbée pour former un crochet 6 constituant une butée de telle manière que, lors de l'assemblage de deux panneaux 1 adjacents, le crochet 6 vienne en butée contre l'anneau 4 de la tige horizontal supérieure de l'un des panneaux 1 en treillis métallique.

Dans cet exemple particulier de réalisation, représenté sur les figures 1 et 2, le gabion suivant l'invention comporte quatre panneaux verticaux 1 assemblés deux à deux, par quatre tige 5, pour former un parallélépipède.

Par ailleurs, ledit gabion comporte avantageusement une poche souple étanche 7, dite « big bag » munie de moyens de préhension et apte à être introduite entre les panneaux 1 assemblés. Ladite poche souple 7 présente une forme parallélépipédique comportant un fond 8, quatre parois verticales latérales 9 et quatre anses 10 s'étendant au quatre coins supérieurs de ladite poche souple 7.

Il est bien évident que ladite poche souple 7 pourra ne comprendre que deux anses 10 s'étendant depuis le bord supérieur de deux parois verticales latérales 9 opposées sans pour autant sortir du cadre de l'invention.

De manière avantageuse, en référence à la figure 2, la poche souple 7 comporte une paroi supérieure 11 constituée, par exemple, de quatre volets 11a,11b,11c et 11d munis de moyens d'ouverture et de fermeture du type moyens de fixation et moyens de fixation complémentaires tels que des boucles et des crochets formant un système du type velcro (marque déposée) ou tout autre moyen équivalent bien connu de l'Homme du Métier. De cette manière, les volets 11a,11b,11c et 11d sont rabattus sur la face extérieure des panneaux 1 pour faciliter le remplissage de la poche souple 7, cette dernière étant remplie de matériaux de remblai, tels que des galets, des fragments de pierre naturelle, etc..., appropriés en fonction de la destination du gabion. On notera que les volets 11a,11b,11c et 11d pourront être maintenus contre la face extérieure des panneaux 1 par tout moyen approprié bien connu de l'Homme de Métier, puis, lorsque la poche souple 7 est remplie, lesdits volets 11a,11b,11c et 11d sont rabattus pour la fermer.

Il est bien évident que les volets 11a,11b,11c et 11d pourront ne pas être rabattus pour laisser ouverte la poche souple en fonction de la destination du gabion conforme à l'invention sans pour autant sortir du cadre de l'invention.

Accessoirement, la poche souple 7 pourra être percée par tout outil perforant afin de permettre un drainage en fonction des matériaux de remblais utilisés et de la destination du gabion.

En référence, à la figure 3, les éléments du gabion suivant l'invention permet la réalisation d'un assemblage de gabions disposés en ligne pour former constituer un muret de protection, un muret décoratif, ou un mur de soutènement, etc...Les panneaux 1 en treillis métalliques sont assemblés les uns aux autres par des tiges 5 de telle manière qu'un panneau 1 en treillis métallique transversal séparant deux gabions adjacents soit assemblé à deux panneaux 1 en treillis métallique latéraux au moyen d'une seule tige 5. Ainsi, ce montage permet d'économiser des panneaux en treillis métallique par rapport aux assemblages de gabions de l'art antérieur. En effet, l'assemblage des éléments du gabion permet de supprimer les doubles parois transversales ainsi que les fonds et les couvercles. Des poches souples 7, non représentées sur la figure 3, sont ensuite introduites dans les gabions ainsi formés et un matériau de remblai est introduit dans lesdites poches souples. De la même manière, une nouvelle rangée de gabions peut être formée sur la précédente au droit de la première ou décalée par rapport à la première rangée. La seconde rangée de gabion est alors solidarisée à la première rangée au moyen de tiges 5 passant à travers les anneaux 4, les anneaux 4 du bord inférieur des panneaux de la seconde rangée de gabions étant préalablement positionnés au droit des anneaux 4 du bord supérieur des panneaux de la seconde rangée de gabions de manière à ce que lesdits anneaux soient coaxiaux.

Accessoirement, en référence à la figure 4, le dispositif suivant l'invention comporte un panneau rigide dit de coffrage 12 apte à être solidarisé à l'extrémité supérieure d'au moins un panneau 1 en treillis métallique de telle manière qu'il s'étende dans le prolongement de ce dernier. Ledit panneau de coffrage 12 consiste en une plaque de tôle rigide qui est pliée le long de son bord longitudinal inférieur pour former une aile 13 dans laquelle sont formées des lumières rectangulaires transversales 14, les anneaux 4 des extrémités libres supérieures des fils métalliques verticaux 3 du panneau 1 en treillis métallique étant aptes à être introduits à travers lesdites lumières 14. Le panneau de coffrage 12 est solidarisé au panneau 1 en treillis métallique en introduisant les anneaux 4 à travers les lumières 14 puis en introduisant une tige 5, non représenté sur la figure 4, dans lesdits anneaux 4.

Afin d'améliorer la rigidité des panneaux de coffrage 12, ces derniers sont avantageusement pliés le long de leur bord longitudinal supérieur pour former une seconde aile 15 s'étendant du même côté que la première aile 13.

Lesdits panneaux de coffrage 12 sont solidarisés par exemple à l'extrémité supérieure des panneaux 1 en treillis métallique latéraux formant la périphérie de l'assemblage de gabions afin de permettre la réalisation d'une chape en béton armé ou non par exemple, les gabions étant préalablement remplis d'un matériau de remblais.

La hauteur de ces panneaux de coffrage 12 dépendra notamment de la hauteur de la chape de béton à réaliser, la hauteur des panneaux de coffrage étant sensiblement égale à la hauteur de la chape à réaliser. Ainsi lesdits panneaux de coffrage 12 pourront présenter une hauteur de 13 cm ou de 20 cm par exemple en fonction de la destination de l'ouvrage.

Par ailleurs, en référence à la figure 5, chaque panneau 1 en treillis métallique comporte avantageusement le long de son bord inférieur trois arceaux 16, 17a et 17b en forme de U, un arceau central 16 s'étendant dans la partie médiane dudit bord inférieur et deux arceaux périphériques 17a et 17b s'étendant de part et d'autre de l'arceau central 16 à proximité des bords latéraux du panneau 1 en treillis métallique, lesdits arceaux 16, 17a et 17b s'étendant dans le même plan que ledit panneau 1. De cette manière, les arceaux 16, 17a et 17b surélèvent le gabion afin de permettre le passage de moyens de levage adaptés aux engins de manutention usuellement présents sur les chantiers de génie civil tel que les fourches d'un engin de levage, chaque fourche étant apte à passer sous le gabion entre un arceau périphérique 17a ou 17b et l'arceau central 16.

Selon une variante d'exécution, non représentée sur les figures, au moins deux panneaux 1 en treillis métallique opposés comportent le long de leurs bords inférieurs respectifs au moins deux arceaux en forme de U, les extrémités des branches du U étant solidaires du fil métallique horizontal inférieur dudit panneau en treillis métallique et lesdits arceaux s'étendant dans le même plan que ledit panneau. Lesdits arceaux sont écartés suivant un entraxe sensiblement égal à l'entraxe des fourches d'un engin de levage et ils présentent des dimensions aptes à permettre l'introduction desdites fourches dans les arceaux.

Par ailleurs, en référence à la figure 6, les panneaux 1 en treillis métallique peuvent avoir une forme de quadrilatère quelconque tel qu'un carré, un rectangle ou un trapèze afin de permettre la réalisation de gabions de formes diverses et variées. Dans l'exemple de réalisation représenté sur la figure 6, on a représenté un assemblage de gabions comportant des panneaux 1 en treillis métallique, rectangulaire, et des panneaux l'en treillis métallique, en forme de trapèze rectangle, afin de réaliser un talus avec un plan incliné. La poche souple 7 présente alors une forme correspondant à la forme des gabions réalisés et, après remplissage des gabions avec des matériaux de remblais, l'assemblage ainsi réalisé est recouvert de terre par exemple.

Il va de soi que les panneaux 1 et l'en treillis métallique pourront présenter des dimensions quelconques en fonction de la destination des gabions.

Selon une autre variante d'exécution, en référence à la figure 7, les panneaux 1 en treillis métallique sont assemblés de manière à former deux rangées de gabions séparées par des entretoises 1" constituées de panneaux en treillis métallique de plus petites dimensions. Lesdites entretoises 1" présentent par exemple une largeur d'environ 30 cm. Lesdites entretoises 1" sont constitués, de la même manière que les panneaux 1 en treillis métallique, de fils métalliques horizontaux et verticaux dont les extrémités libres respectives sont recourbées pour former des anneaux. Chaque anneau 4 s'étend dans un plan perpendiculaire au plan du panneau formant entretoise 1" et les anneaux 4 d'un même bord d'une entretoise 1" sont coaxiaux. Ainsi, les entretoises sont solidarisées aux panneaux 1 en treillis métallique des gabions par des tiges 5. Lesdits gabions reçoivent respectivement une poche souple remplie de matériaux de remblais et les espaces formés entre les deux rangées de gabions et les entretoises sont remplis de béton, un ferraillage étant préalablement positionné dans lesdits espaces afin d'obtenir un béton armé. Une telle construction permet de réaliser des structures stabilisées ou des murs antibruit présentant en termes d'acoustique des propriétés d'absorption élevées tout en présentant une faible porosité.

Selon une dernière variante d'exécution, en référence à la figure 8, les panneaux 1 en treillis métallique sont assemblés de manière à former deux rangs de gabions empilés, le bord inférieur des panneaux 1 en treillis métallique du rang supérieur étant solidarisé au bord supérieur des panneaux 1 de treillis métallique du rang inférieur par des tiges 5 coopérant avec les anneaux correspondants desdits panneaux 1. Certains panneaux 1 en treillis métallique transversaux séparant deux gabions adjacents sont substitués par des panneaux 1'" en treillis métallique comportant dans leur partie médiane au moins un élément de coffrage 18. Chaque élément de coffrage 18 consiste en un treillis métallique plié pour former un U dont les branches sont solidarisés, par soudage par exemple, au panneaux 1"' de telle manière que ledit élément de coffrage s'étende sensiblement depuis le bord inférieur jusqu'au bord supérieur du panneau 1"'. Dans cet exemple particulier de réalisation, chaque panneau 1'" comporte deux éléments de coffrage s'étendant l'un en regard de l'autre, de part et d'autre du panneau 1"'. Les gabions reçoivent de la même manière que précédemment des poches souples 7, non représentées sur la figure 8, remplies de matériaux de remblai, et les éléments de coffrage 18 sont remplis de béton, un ferraillage étant de préférence positionné dans les éléments de coffrage 18, pour obtenir des piliers en béton armé qui rigidifient et stabilisent la structure.

Il est bien évident que le béton pourra être substitué par tout autre matériau équivalent tel que du mortier par exemple ou tout autre coulis minéral et/ou synthétique sans sortir du cadre de l'invention.

Par ailleurs, de manière particulièrement avantageuse, la poche souple 7 est obtenue dans un matériau chimiquement inerte et/ou résistant à l'abrasion et/ou présentant une résistance aux fortes températures, c'est-à-dire à des températures supérieures à 30°C. De préférence, ladite poche souple 7 est obtenue dans un matériau comportant au moins un composant choisi parmi la liste suivante : silicone, nitrile, vinyle, plastique, polyuréthane, polymère perfluoré ou leurs combinaisons. De plus, les panneaux 1,1',1'" et les entretoises 1" en treillis métallique et/ou les tiges 5 sont recouverts d'une couche de revêtement chimiquement inerte et/ou résistant à l'abrasion et/ou présentant une résistance aux fortes températures, c'est-à-dire à des températures supérieures à 30°C, ladite couche de revêtement chimiquement inerte étant obtenue dans un matériau comportant au moins un composant choisi parmi la liste suivante : silicone, nitrile, vinyle, plastique, polyuréthane, polymère perfluoré ou leurs combinaisons. De cette manière, les gabions suivant l'invention peuvent être utilisés pour réaliser d'une part des structures aptes à retenir des eaux polluées ou des effluents chimiques et d'autre part des structures apte à résister durablement dans des milieux agressifs.

On notera que les poches souples 7 pourront être obtenues à partir de fibres naturelles et/ou synthétiques, tissées ou non et enduites ou non et elles pourront être avantageusement traités pour résister aux ultraviolets et/ou enduites d'une couche de protection chimiquement inerte et/ou résistant à l'abrasion et/ou présentant une résistance aux fortes températures sans sortir du cadre de l'invention.

Afin d'une part d'améliorer l'aspect esthétique et d'autre part de protéger les poches souples 7 contre les agressions extérieures telles que les ultraviolets (UV) des structures de gabions suivant l'invention, ces dernières pourront avantageusement être cerclés au moyens de panneaux 1 en treillis métallique, le cerclage étant réalisé à quelques dizaines de centimètre des panneaux 1 en treillis métallique des gabions, puis un matériau de remblais présentant un meilleur aspect visuel, tel que des galets ronds par exemple, est introduit entre les panneaux de cerclage et les panneaux des gabion. De cette manière, les galets ronds occultent les poches souples 7 des gabions améliorant significativement l'aspect visuel de l'ensemble et les protégeant contre les UV.

Il va de soi que les panneaux 1 en treillis métallique pourront présenter des dimensions quelconques en fonction de la destination des gabions.

En référence aux figures 9 et 10, les panneaux 1 en treillis métallique pourront être assemblés deux à deux en introduisant les anneaux 4 des extrémités des fils métalliques 2 du treillis entre les mailles du treillis d'un second panneau 1 et en introduisant une tige 5 dans lesdits anneaux 4. La partie du panneau 1 inutilisée pourra être alors supprimée en utilisant un coupe-boulon 19 ou similaire. De cette manière, il est possible de réaliser des structures en panneaux 1 en treillis métallique ayant une grande modularité de dimensions et de formes, telles que des structures en arc de cercle par exemple.

Par ailleurs, le gabion suivant l'invention pourra n'être constitué que de quatre panneaux plans rectangulaires 1 en treillis métalliques, sans poche souple. De la même manière que précédemment, chaque panneau vertical 1 en treillis métallique est constitué de fils métalliques horizontaux 2 et verticaux 3 dont les extrémités libres respectives sont recourbées pour former des anneaux 4. Chaque anneau 4 s'étend dans un plan perpendiculaire au plan du panneau et les anneaux 4 d'un même bord d'un panneau 1 sont coaxiaux. Lesdits anneaux 4 sont aptes à recevoir une tige métallique 5, de section circulaire, pour assembler deux panneaux 1 adjacents.

De manière avantageuse, en référence à la figure 11, chaque panneau 1 en treillis métallique peut être muni d'une pièce rectangulaire en tissu géotextile 20 dont les bords transversaux, supérieurs et/ou inférieurs, sont munis d'encoches 21, les anneaux 4 des extrémités libres supérieures des fils métalliques verticaux 3 du panneau 1 en treillis métallique étant aptes à être introduits à travers lesdites encoches 21 pour maintenir la pièce en tissu géotextile 20 contre la paroi interne du panneau 1.

Il va de soi que la pièce en tissu géotextile pourra comprendre des encoches 21 le long d'un seul de ses bords ou de ses quatre bords sans pour autant sortir du cadre de l'invention.

Selon une autre variante d'exécution conforme à l'invention, en référence aux figures 12 à 14, chaque pièce en tissu géotextile 20 comprend des rabats transversaux, inférieurs 22 et supérieurs 23, munis d'encoches 21 et des rabats longitudinaux 24 dont le bord inférieur et/ou supérieur est également muni d'au moins une encoche 21 apte à recevoir un anneau 4 de l'extrémité libre supérieure d'un fil métallique vertical 3 d'un panneau 1 en treillis métallique adjacent formant un panneau de refend. Accessoirement, les rabats longitudinaux 24 comportent avantageusement des volets 25 aptes à être rabattus sur lesdits rabats 24. Ces pièces en tissu géotextile 20 permettent ainsi de maintenir les matériaux de remplissage tels que du sable, de la terre, etc.

De plus, en référence, aux figures 15 à 17, les pièces en tissu géotextile 20 sont avantageusement munies d'une bande de renfort 26 munie d'encoches 27 s'étendant au droit des encoches 21 pratiquées dans le tissu géotextile au niveau des rabats transversaux inférieurs 23. Cette bande de renfort 26 est de préférence rigide ou semi-rigide et agrafée ou collée sur la face intérieure de la pièce en géotextile 20. Cette bande de renfort 26 procure une meilleure étanchéité au niveau des encoches 21 de la pièce en géotextile 20 afin d'éviter une fuite des matériaux de remplissage du gabion. On notera que, lorsque les gabions sont empilés, en référence à la figure 16, le rabat transversal inférieur 23 vient coiffer la partie supérieure de la pièce en tissu géotextile du gabion inférieur assurant ainsi une étanchéité entre les gabions supérieur et inférieur.

Il va de soi que la bande de renfort 26 pourra également être obtenue dans un matériau souple et fixée par tout moyen approprié bien connu de l'homme du métier sur la face interne de la pièce en tissu géotextile 20 sans pour autant sortir du cadre de l'invention.

Par ailleurs, selon une variante d'exécution, en référence à la figure 15, les encoches 21 des rabats transversaux inférieurs 23 sont substituées par des découpes 21', représentées en traits pointillés, formant des franges 23' terminées en pointes. Dans cette variante d'exécution, la bande de renfort 26 est inutile. La largeur de chaque frange 23' est sensiblement égale à l'écartement entre deux tiges verticales 2 ou horizontales 3 d'un panneau en treillis métallique 1.

Selon une dernière variante d'exécution, en référence aux figures 18 et 19, chaque panneau 1 en treillis métallique comporte le long d'au moins deux côtés adjacents, un côté longitudinal et un côté transversal, un joint 28 constitué d'une barre métallique de section transversale en forme de L dont l'une des branches est soudée aux extrémités des fils métalliques horizontaux 2 et respectivement verticaux 3, en coiffant les anneaux 4. Ces joints 28 permettent ainsi de réaliser une paroi sans vides ni trous lors de l'assemblage des différents panneaux 1 lorsqu'un voile de béton 29 ou une coque composite est réalisée sur chaque panneau 1 (figure 19).

Par ailleurs, en référence aux figures 20 et 21, la tige métallique 5 permettant l'assemblage de deux panneaux en treillis métallique 1 comporte avantageusement à son extrémité supérieure une agrafe 30, obtenue par pliage de la tige métallique 6, dont la tête circulaire 31 présente un diamètre supérieur au diamètre des anneaux 4 dans lesquels la tige 5 est introduite lors de l'assemblage des panneaux, et à son extrémité inférieure un anneau 32 dont le diamètre extérieur est tout juste inférieur au diamètre intérieur des anneaux 4 des panneaux 1. De cette manière, lorsque les gabions sont chargés en matériaux, il n'est plus possible de retirer la tige 5, l'anneau 32 à l'extrémité inférieure de la tige 5 formant une butée d'arrêt. Accessoirement, la tige 5 comporte des boursoufflures 33 obtenues par écrasement de la tige par exemple, uniformément réparties le long de la tige 5. Le diamètre de ces boursoufflures 33 est supérieur au diamètre de la tige 5 et tout juste inférieur au diamètre intérieur des anneaux 4. Par ailleurs, l'écartement des boursoufflures est sensiblement égal à l'espacement entre deux tiges horizontales 2 ou verticales 3 d'un panneau en treillis métallique 1. Selon une variante d'exécution de la tige 5, en référence à la figure 22, cette dernière comporte à son extrémité supérieure un anneau 34, en lieu et place de l'agrafe 30, dont le diamètre extérieur est supérieur au diamètre intérieur des anneaux 4 des panneaux en treillis métalliques et, à son extrémité inférieure, un anneau 32 dont le diamètre extérieur est tout juste inférieur au diamètre intérieur des anneaux 4 des panneaux 1.

Selon une dernière variante d'exécution de la tige 5, en référence à la figure 23, cette dernière comporte de la même manière que précédemment à son extrémité supérieure une agrafe 30, obtenue par pliage de la tige métallique 6, dont la tête circulaire 31 présente un diamètre supérieur au diamètre des anneaux 4 dans lesquels la tige 5 est introduite lors de l'assemblage des panneaux, et à son extrémité inférieure un anneau 32 dont le diamètre extérieur est tout juste inférieur au diamètre intérieur des anneaux 4 des panneaux 1. La tige se distingue de celle décrite sur la figure 20 par le fait que les boursoufflures 33 ont été substituées par des ondulations 35.

Enfin, il est bien évident que les exemples que l'on vient de donner ne sont que des illustrations particulières, en aucun cas limitatives quant aux domaines d'application de l'invention.

## Revendications

1. Gabion composé de panneaux (1) en treillis métalliques aptes à être assemblés pour former un caisson en vue de recevoir une masse de matériaux de remblai tels que des galets, des fragments de pierre naturelle, de morceaux de bois ou similaires et/ou d'un mélange de ces matériaux, **caractérisé en ce qu'**il comporte au moins une poche souple (7) étanche munie de moyens de préhension (10) et apte à être introduite entre les panneaux (1) assemblés.

2. Gabion suivant la revendication 1, **caractérisé en ce que** la poche souple (7) présente une forme parallélépipédique comportant un fond (8), quatre parois verticales latérales (9) et deux anses (10) s'étendant depuis le bord supérieur de deux parois latérales (9) opposées.

3. Gabion suivant l'une quelconque des revendications 1 ou 2, **caractérisé en ce que** la poche souple (7) comporte une paroi supérieure (11) munie de moyens d'ouverture et de fermeture.

4. Gabion suivant l'une quelconque des revendications 1 à 3, **caractérisé en ce que** la poche souple (7) est obtenue dans un matériau chimiquement inerte et/ou résistant à l'abrasion et/ou présentant une résistance aux fortes températures.

5. Gabion suivant la revendication 4, **caractérisé en ce que** la poche souple (7) est obtenue dans un matériau comportant au moins un composant choisi parmi la liste suivante : silicone, nitrile, vinyle, plastique, polyuréthane, polymère perfluoré ou leurs combinaisons.

6. Gabion suivant l'une quelconque des revendications 1 à 5, **caractérisé en ce qu'**il comprend au moins trois panneaux (1) en treillis métalliques constitués de fils métalliques horizontaux (2) et verticaux (3) dont les extrémités libres respectives sont recourbées pour former des anneaux (4) aptes à recevoir une tige métallique (5) pour assembler deux panneaux (1) adjacents.

7. Gabion suivant la revendication 6, **caractérisé en ce que** chaque anneau (4) s'étend dans un plan perpendiculaire au plan du panneau (1).

8. Gabion suivant les revendications 6 et 7, **caractérisé en ce que** les anneaux (4) d'un même bord d'un panneau (1) sont coaxiaux.

9. Gabion suivant l'une quelconque des revendications 6 à 8, **caractérisé en ce qu'**il comporte au moins quatre panneaux (1) verticaux assemblés deux à deux pour former un parallélépipède.

10. Gabion suivant l'une quelconque des revendications 1 à 9, **caractérisé en ce que** les panneaux (1) en treillis métallique et/ou la tige (5) sont recouverts d'une couche de revêtement chimiquement inerte et/ou résistant à l'abrasion et/ou présentant une résistance aux fortes températures.

11. Gabion suivant la revendication 10, **caractérisé en ce que** la couche de revêtement chimiquement inerte est obtenue dans un matériau comportant au moins un composant choisi parmi la liste suivante : silicone, nitrile, vinyle, plastique, polyuréthane, polymère perfluoré ou leurs combinaisons.

12. Gabion suivant l'une quelconque des revendications 1 à 11, **caractérisé en ce qu'**au moins deux panneaux (1) opposés comportent le long de leurs bords inférieurs respectifs au moins deux arceaux en forme de U, les extrémités des branches du U étant solidaires du fil métallique horizontal (2) inférieur dudit panneau (1) en treillis métallique et lesdits arceaux s'étendant dans le même plan que ledit panneau (1).

13. Gabion suivant la revendication 12, **caractérisé en ce que** chaque panneau (1) comporte le long de son bord inférieur trois arceaux (16,17a,17b) en forme de U, un arceau central (16) s'étendant dans la partie médiane dudit bord inférieur et deux arceaux périphériques (17a,17b) s'étendant de part et d'autre de l'arceau central (16) à proximité des bords latéraux du panneau.

14. Gabion suivant l'une quelconque des revendications 1 à 13, **caractérisé en ce qu'**il comporte au moins un panneau rigide dit de coffrage (21) apte à être solidarisé à l'extrémité supérieure d'au moins un panneau (1) en treillis métallique de telle manière qu'il s'étende dans le prolongement de ce dernier.

15. Gabion suivant la revendication 14, **caractérisé en ce que** ledit panneau de coffrage (12) est plié le long de son bord longitudinal inférieur pour former une aile (13) dans laquelle sont formées des lumières rectangulaires transversales (14), les anneaux (4) des extrémités libres supérieures des fils métalliques verticaux (3) du panneau (1) en treillis métallique étant aptes à être introduits à travers lesdites lumières (14).

## Patentansprüche

1. Gabione, bestehend aus Feldern (1) aus Metallmaschendraht, die zusammengesetzt werden können, um einen Behälter zur Aufnahme einer Auffüllmaterialmasse wie etwa Steine, Bruchstücke von Naturstein, Holzstücke oder dergleichen und/oder einer Mischung dieser Materialien aufzunehmen, **dadurch gekennzeichnet, dass** er mindestens eine dichte, flexible Tasche (7) aufweist, die mit Griffeinrichtungen (10) ausgestattet ist, und zwischen die zusammengesetzten Felder (1) eingesetzt werden kann.

2. Gabione nach Anspruch 1, **dadurch gekennzeichnet, dass** die flexible Tasche (7) eine Quaderform mit einem Boden (8), vier vertikalen Seitenwänden (9) und zwei Henkeln (10) aufweist, die sich vom oberen Rand der zwei gegenüberliegenden Seitenwände (9) erstrecken.

3. Gabione nach einem der Ansprüche 1 oder 2, **dadurch gekennzeichnet, dass** die flexible Tasche (7) eine obere Wand (11) aufweist, die mit Öffnungs- und Schließeinrichtungen ausgestattet ist.

4. Gabione nach einem der Ansprüche 1 bis 3, **dadurch gekennzeichnet, dass** die flexible Tasche (7) aus einem chemisch inerten und/oder abriebfesten und/oder Hochtemperaturbeständigkeit aufweisenden Material erhalten ist.

5. Gabione nach Anspruch 4, **dadurch gekennzeichnet, dass** die flexible Tasche (7) aus einem Material erhalten ist, das mindestens einen aus der folgenden Liste ausgewählten Bestandteil enthält: Silicon, Nitril, Vinyl, Kunststoff, Polyurethan, Perfluorpolymer oder Kombinationen von diesen.

6. Gabione nach einem der Ansprüche 1 bis 5, **dadurch gekennzeichnet, dass** er mindestens drei Felder (1) aus Metallmaschendraht aufweist, die aus horizontalen (2) und vertikalen (3) Metalldrähten bestehen, deren jeweilige freien Enden zurückgebogen sind, um Ringe (4) zu bilden, die einen Metallstab (5) aufnehmen können, um zwei benachbarte Felder (1) zusammenzufügen.

7. Gabione nach Anspruch 6, **dadurch gekennzeichnet, dass** sich jeder Ring (4) in einer zur Ebene des Felds (1) senkrechten Ebene erstreckt.

8. Gabione nach den Ansprüchen 6 und 7, **dadurch gekennzeichnet, dass** die Ringe (4) eines gleichen Rands eines Felds (1) koaxial sind.

9. Gabione nach einem der Ansprüche 6 bis 8, dadurch gekennzeichet, dass er mindestens vier vertikale Felder (1) aufweist, die paarweise zusammengefügt sind, um ein Quader zu bilden.

10. Gabione nach einem der Ansprüche 1 bis 9, **dadurch gekennzeichnet, dass** die Felder (1) aus Metallmaschendraht und/oder der Stab (5) mit einer chemisch inerten und/oder abriebfesten und/oder Hochtemperaturbeständigkeit aufweisenden Beschichtung überzogen sind.

11. Gabione nach Anspruch 10, **dadurch gekennzeichnet, dass** die chemisch inerte und/oder abriebfeste und/oder Hochtemperaturbeständigkeit aufweisende Beschichtung aus einem Material erhalten ist, das mindestens einen aus der folgenden Liste ausgewählten Bestandteil enthält: Silicon, Nitril, Vinyl, Kunststoff, Polyurethan, Perfluorpolymer oder Kombinationen von diesen.

12. Gabione nach einem der Ansprüche 1 bis 11, **dadurch gekennzeichnet, dass** mindestens zwei gegenüberliegende Felder (1) entlang ihrer jeweiligen unteren Ränder mindestens zwei U-förmige Bügel aufweisen, wobei die Enden der Schenkel des U fest mit dem unteren horizontalen Metalldraht (2) des Felds (1) aus Metallmaschendraht verbunden sind, und sich die Bügel in derselben Ebene erstrecken wie das Feld (1).

13. Gabione nach Anspruch 12, **dadurch gekennzeichnet, dass** jedes Feld (1) entlang seines unteren Rand drei U-förmige Bügel (16, 17a, 17b) aufweist, wobei sich ein mittlerer Bügel (16) im mittleren Bereich des unteren Rands erstreckt, und sich zwei umfängliche Bügel (17a, 17b) auf beiden Seiten des mittleren Bügels (16) nahe an den Seitenrändern des Felds erstrecken.

14. Gabione nach einem der Ansprüche 1 bis 13, **dadurch gekennzeichnet, dass** er mindestens eine starres, sogenanntes Schalungsfeld (21) aufweist, das fest mit dem oberen Ende mindestens eines Felds (1) aus Metalfmaschendraht so verbunden werden kann, dass es sich in dessen Verlängerung erstreckt.

15. Gabione nach Anspruch 14, **dadurch gekennzeichnet, dass** das Schalungsfeld (12) entlang seines unteren Längsrands gebogen ist, um einen Flügel (13) zu bilden, in dem querverlaufende rechteckige Öffnungen (14) gebildet sind, wobei die Ringe (4) der oberen freien Enden der vertikalen Metalldrähte (3) des Feldes (1) aus Maschendraht durch die Öffnungen (14) eingesteckt werden können.

## Claims

1. A gabion made up of wire mesh panels (1) capable of being assembled to form a casing for receiving a bulk of filler material such as pebbles, natural stone fragments, pieces of wood or the like and/or a mixture of such materials, **characterised in that** it comprises at least one flexible sealed pouch (7) provided with gripping means (10) and capable of being inserted between the assembled panels (1).

2. The gabion of claim 1, **characterised in that** the flexible pouch (7) has a parallelepipedal shape comprising a bottom (8), four lateral vertical walls (9), and two loops (10) extending from the upper edge of two opposite lateral walls (9).

3. The gabion of any of claims 1 or 2, **characterized in that** the flexible pouch (7) comprises an upper wall (11) provided with opening and closing means.

4. The gabion of any of claims 1 to 3, **characterized in that** the flexible pouch (7) is made of a material which is chemically inert and/or abrasion resistant and/or which has a high temperature resistance.

5. The gabion of claim 4, **characterized in that** the flexible pouch (7) is made of a material comprising at least one component selected from the following list: silicon, nitrile, vinyl, plastic, polyurethane, perfluorinated polymer, or combinations thereof.

6. The gabion of any of claims 1 to 5, **characterized in that** it comprises at least three wire mesh panels (1) formed of horizontal (2) and vertical (3) wires having their respective free ends curved to form rings (4) capable of receiving a metal rod (5) to assemble two adjacent panels (1).

7. The gabion of claim 6, **characterized in that** each ring (4) extends in a plane perpendicular to the plane of the panel (1).

8. The gabion of claims 6 and 7, **characterized in that** the rings (4) of a same edge of a panel (1) are coaxial.

9. The gabion of any of claims 6 to 8, **characterized in that** it comprises at least four vertical panels (1) assembled two by two to form a parallelepiped.

10. The gabion of any of claims 1 to 9, **characterized in that** the wire mesh panels (1) and/or the rod (5) are covered with a layer of a coating which is chemically inert and/or abrasion resistant and/or which has a high temperature resistance.

11. The gabion of claim 10, **characterized in that** the chemically inert coating layer is made of a material comprising at least one component selected from the following list: silicon, nitrile, vinyl, plastic, polyurethane, perfluorinated polymer, or combinations thereof.

12. The gabion of any of claims 1 to 11, **characterized in that** at least two opposite panels (1) comprise along their respective lower edges at least two U-shaped bows, the ends of the branches of the U being rigidly attached to the lower horizontal wire (2) of said wire mesh panel (1) and said bows expending in the same plane as said panel (1).

13. The gabion of claim 12, **characterized in that** each panel (1) comprises along its lower edge three U-shaped bows (16, 17a, 17b), a central bow (16) expending in the median portion of said lower edge and two peripheral bows (17a, 17b) expending on either side of the central bow (16) close to the lateral edges of the panel.

14. The gabion of any of claims 1 to 13, **characterized in that** it comprises at least one rigid so-called shuttering panel (21) capable of being rigidly attached to the upper end of at least one wire mesh panel (1) so that it extends in continuation thereof.

15. The gabion of claim 14, **characterized in that** said shuttering panel (12) is folded along its lower longitudinal edge to form a flange (13) having rectangular transverse ports (14) formed therein, the rings (4) of the free upper ends of the vertical wires (3) of the wire mesh panel (1) being capable of being introduced through said ports (14).
